# EUROPÄISCHE PATENTSCHRIFT

(11) **EP 0 137 443 B1**
(45) Veröffentlichungstag und Bekanntmachung des Hinweises auf die Patenterteilung: **10.12.1986**
(21) Anmeldenummer: 84111758.3
(22) Anmeldetag: 02.10.1984
(51) Int. Cl.: B65B 53/02

(54) **Vorrichtung zum Aufschrumpfen einer Folienhülle auf ein Paket**
Apparatus for skrinking a wrapping foil around a parcel
Appareil pour la rétraction d'une housse recouvrant un colis

(30) Priorität: 07.10.1983 DE 3336479
(43) Veröffentlichungstag der Anmeldung: 17.04.1985
(73) Patentinhaber: Hans Lingl Anlagenbau und Verfahrenstechnik GmbH & Co. KG, D-89231 Neu-Ulm (DE)
(72) Erfinder: Koblofsky, Friedrich, D-8941 Schwaighausen (DE)

## Beschreibung

Die Erfindung betrifft eine Vorrichtung zum Aufschrumpfen einer Folienhülle auf ein Paket, insbesondere mit einer Palette, mit den im Oberbegriff des Anspruchs 1 aufgeführten Merkmalen.

Bei einer aus FR-A-2 189 264 bekannten Vorrichtung dieser Art wird ein Hubantrieb zum Heben und Senken der Schrumpfhaube und gesondert hiervon eine Hubeinrichtung mit eigenem Antrieb zum Heben und Senken des Pakets verwendet. Diese separaten Antriebe verursachen wegen der Abstimmung der Bewegungen von Schrumpfhaube und Paket aufeinander einen erheblichen Steuerungs- und Kostenaufwand.

Der Erfindung liegt daher die Aufgabe zugrunde, eine Vorrichtung zu schaffen, mit der dieser Aufwand verringert wird.

Diese Aufgabe wird erfindungsgemäss mit den im kennzeichnenden Teil des Anspruchs 1 angegebenen Massnahmen gelöst.

Der erfindungsgemässe Antrieb für die gegensinnige Bewegung von Schrumpfhaube und Paket erfordert praktisch keinen Steuerungsaufwand und vermindert die Kosten für die Erstellung der Vorrichtung. Zugleich ermöglicht er ein gleichzeitiges Absenken der Schrumpfhaube über das Paket und Abheben des Pakets im erforderlichen Masse von der Fördereinrichtung.

Zweckmässige Ausgestaltungen der Erfindung ergeben sich aus den Unteransprüchen.

Ein Ausführungsbeispiel ist in der Zeichnung dargestellt und nachstehend erläutert. Es zeigen:
Fig. 1 die Vorrichtung im Schnitt quer zur Fördereinrichtung der Pakete,
Fig. 2 die Vorrichtung in Seitenansicht mit in Ausgangsstellung befindlicher Schrumpfhaube,
Fig. 3 die gleiche Seitenansicht mit abgesenkter Schrumpfhaube und angehobenem Paket in Endstellung für den Schrumpfvorgang.

Die Schrumpfhaube 1 besteht aus einem unten offenen Kasten, der innen mit nicht dargestellten Heizgeräten ausgestaltet ist und über Seile 3 an Seiltrommeln 4 heb- und senkbar aufgehängt ist. Die Seiltrommeln 4 sind auf einer im Gerüst 15 horizontal gelagerten, von einem Motor 16 angetriebenen Welle 2 befestigt. Das zu umschrumpfende Paket 5 mit der lose darübergestülpten Schrumpf-Isolierhülle 6 wird mit einer Fördereinrichtung 7 unter den Bereich der Schrumpfhaube 1 gebracht, wobei in der Regel das Paket 5 auf einer Palette 8 steht. Zum Aufschrumpfen der Folienhülle 6 auf das Paket 5 wird die Schrumpfhaube 1 über das Paket 5 abgesenkt (Fig. 3), welches gleichzeitig von der Fördereinrichtung 7 soweit abgehoben wird, dass die untere Kante des Pakets 5 bzw. der Palette 8 frei steht und die Enden der Folienhülle 6 frei herabhängen. An der Antriebswelle 2 sind zum Heben und Senken des Pakets 5 ausserhalb der Seiltrommeln 4 Kettenräder 17 befestigt, über die endlose Ketten 10 laufen. An den Ketten 10 ist ein das Paket bzw. die Palette unterfassender Hubrahmen 9 über lose Kettenräder 18 aufgehängt. Ein Glied jeder Kette 10 ist eine Feder 11, die in Ausgangsstellung, d.h. bei gehobener Haube 1 und abgesenktem Paket 5 gespannt sein kann. Ein weiteres Glied jeder endlosen Kette 10 ist eine unterhalb der Feder 11 befindliche Stange 12 mit daran verstellbar angebrachtem Anschlag 13. Die Stange 12 ist in einer als Gegenanschlag funktionierender Öse 14 geführt, welche am Rahmen 15 der Vorrichtung befestigt ist. Wird nun die Schrumpfhaube 1 mittels der Antriebswelle 2 über die Seiltrommeln 4 abgesenkt, so werden von der Welle 2 gleichzeitig die endlosen Ketten 10 in Umlauf gesetzt, und zwar so lange, bis deren Anschlag 13 auf den Gegenanschlag 14 trifft. Ab diesem Moment werden die endlosen Ketten 10 zum Flaschenzug und die Federn 11 gleichzeitig entspannt. Dadurch wird der Hubrahmen 9 mit dem Paket 5 von der Fördereinrichtung ab- und soweit angehoben, dass die Folienhülle 6 von der Unterkante des Pakets 5 bzw. der Palette frei herabhängt und eingeschrumpft werden kann. Zur Einstellung des Hubweges kann der Anschlag 13 an der Stange 12 verstellbar angebracht sein. Der Hub des Rahmens 9 wird von dem Abstand der Anschläge 13 und 14 in Ausgangsstellung bestimmt.

## Patentansprüche

1. In vertikaler Bewegungsrichtung arbeitende Vorrichtung zum Aufschrumpfen einer Folienhülle (6) auf ein Paket (5), insbesondere mit Palette, mit einer mittels Lifteinrichtung heb- und senkbaren Paket und gegebenenfalls Palette übergreifenden Schrumpfhaube (1), die innen mit Heizgeräten zum Schrumpfen der Folienhülle ausgestaltet ist, wozu sie über ein mit der Folienhülle lose überzogenes Paket abgesenkt wird, welches mit einer Fördereinrichtung unter den Bereich der Schrumpfhaube (1) förderbar und mittels einer Hubeinrichtung so weit von der Fördereinrichtung abhebbar ist, dass die Folienhülle (6) frei über die Unterkante des Pakets (5) bzw. der Palette herabhängt, dadurch gekennzeichnet, dass die Lifteinrichtung für die Schrumpfhaube (1) und die Hubeinrichtung für das Paket (5) gekoppelt und als ein gemeinsam angetriebener Hubantrieb (2,16) ausgebildet sind, der eine Ausgleichseinrichtung (11-14) enthält für die Verkürzung des gegenüber dem Absenkweg der Schrumpfhaube (1) kürzeren Hubweges für das Abheben des Pakets (5) bzw. der Palette (8) von der Fördereinrichtung (7).

2. Vorrichtung nach Anspruch 1, dadurch gekennzeichnet, dass der gemeinsame Antrieb eine im oberen Bereich in einem Gerüst (15) waagrecht gelagerte Antriebswelle (2) aufweist, auf der Seiltrommeln (4) befestigt sind, an deren Hubseilen (3) die Schrumpfhaube (1 ) aufgehängt ist, dass ferner auf der Antriebswelle (2) zwischen den Seiltrommeln (4) und den Wellenenden Kettenräder (17) befestigt sind, über die endlose Ketten (10) laufen, an denen über lose Kettenräder (18) ein das Paket (5) bzw. dessen Palette (8) unterfassender Hubrahmen (9) angehängt ist, und dass jede Kette (10) als Ausgleichseinrichtung ein Glied, bestehend aus einer gedehnten Feder (11) und einem Anschlag (13) unterhalb der Feder (11), der beim Absenken der Schrumpfhaube (1) auf einen gestellfesten Gegenanschlag (14) trifft, enthält, so dass die Ketten (10), nunmehr als Flaschenzug wirkend, unter gleichzeitiger Entspannung der Federn (11) den Hubrahmen (9) mit dem Paket (5) anheben.

3. Vorrichtung nach Anspruch 2, dadurch gekennzeichnet, dass die Anschläge (13) der Ketten (10) an als Stangen (12) ausgebildeten Kettengliedern angebracht sind und die Gegenanschläge (14) aus am Gerüst befestigten Ösen (14) bestehen, in denen die Stangen (12) geführt sind.

4. Einrichtung nach Anspruch 3, dadurch gekennzeichnet, dass die Anschläge (13) der Ketten (10) an den Stangen (12) höhenverstellbar angebracht sind.

## Claims

1. A device operating in the vertical direction of movement for shrinking a plastic sheet envelope (6) on to a pack (5) comprising, in particular, a pallet, a shrink hood (1) of a size sufficient to cover the pack and pallet, if used, which can be raised and lowered by means of a hoisting device and which inside is equipped with heaters for shrinking the plastic sheet envelope when lowered over a pack loosely covered with the said plastic sheet envelope, said pack being conveyable to the area underneath the shrink hood (1 ) by means of a conveyer and raisable from that conveyer by means of a lifting device far enough to permit the plastic sheet envelope (6) to hang down freely beyond the bottom edge of the pack (5) or the pallet, characterized in that the hoisting device for the shrink hood (1) and the lifting device for the pack (5) are coupled together to be jointly driven by a common hoist drive (2, 16) incorporating a compensating device (11-14) to compensate for the difference in length between the lowering travel of the shrink hood (1) and the shorter lifting travel for lifting the pack (5) or pallet (8) from the conveyer (7).

2. A device as claimed in Claim 1, characterized in that the said common drive includes a drive shaft (2) supported horizontally in the upper region of a frame (15) on which rope drums (4) are secured for hoist ropes (3) from which the shrink hood (1) is suspended, that furthermore sprockets (17) are secured on the drive shaft (2) between the rope drums (4) and the shaft ends for endless chains (10) which serve to suspend, via loose sprockets (18), a lifting frame (9) extending under the pack (5) or its pallet (8) and that each chain (10) includes as compensating device a link consisting of an extended spring (11) and a stop (13) below said spring (11) which moves into contact with a fixed counterstop (14) secured to the frame when the shrink hood (1) is lowered so that the chains (10), then acting as a pulley block, lift the lifting frame (9) together with the pack (5) while relieving the springs (11).

3. A device as claimed in Claim 2, characterized in that the said stops (13) of the chains (10) are secured to chain links taking the form of rods (12) and that the said counterstops (14) take the form of eyes (14) which are secured to the frame and in which the rods (12) are guided.

4. A device as claimed in Claim 3, characterized in that the said stops (13) of the said chains (10) are vertically adjustable on the said rods (12).

## Revendications

1. Dispositif fonctionnant dans une direction de déplacement verticale pour poser à chaud une enveloppe en film (6) sur un paquet (5), en particulier un paquet reposant sur une palette, comportant un capot de rétraction thermique (1), apte à être relevé et abaissé à l'aide d'un appareil élévateur, pour venir recouvrir le paquet et, le cas échéant, la palette, lequel capot est équipé intérieurement d'appareils de chauffage pour la rétraction thermique de l'enveloppe en film, le capot de rétraction thermique étant abaissé sur un paquet recouvert de façon lâche par l'enveloppe en film, lequel paquet peut être acheminé sous la zone du capot de rétraction thermique (1 ) par un convoyeur et soulevé au moyen d'un appareil de levage sur une hauteur suffisante au-dessus du convoyeur pour que l'enveloppe en film (6) pende librement au-delà du bord inférieur du paquet (5) ou, le cas échéant, de la palette, caractérisé en ce que l'appareil élévateur du capot de rétraction (1 ) et l'appareil de levage du paquet (5) sont accouplés et conçus comme un système de levage à mécanisme d'entraînement commun (2, 16), comportant un organe de compensation (11-14) destiné à raccourcir la course de levage la plus courte par rapport à la course d'abaissement du capot de rétraction (1 ), pour le relevage du paquet (5) ou de la palette (8) au-dessus du convoyeur (7).

2. Dispositif selon la revendication 1, caractérisé en ce que le mécanisme d'entraînement commun présente, disposé horizontalement sur un bâti (15), dans la partie supérieure, un arbre d'entraînement (2) sur lequel sont fixés les tambours enrouleurs (4), dont les câbles de levage (3) suspendent le capot de rétraction thermique (1 ), en ce que, sur l'arbre d'entraînement (2) et entre les tambours enrouleurs (4) et les extrémités de l'arbre, sont en outre fixées des roues à chaînes (17) sur lesquelles circulent des chaînes sans fin (10), auxquelles est suspendu, par l'intermédiaire de roues à chaînes folles (18), un châssis de levage (9) saisissant par en dessous le paquet (5) ou sa palette (8), et en ce que chaque chaîne (10) comporte comme organe de compensation un maillon constitué par un ressort étiré (11 ) et par une butée (13) placée sous le ressort (11 ) et qui, lors de l'abaissement du capot de rétraction thermique (1), rencontre une contre-butée (14) solidaire du bâti, de sorte que les chaînes (10), agissant à ce moment- là comme un palan, soulèvent le châssis de levage (9) chargé du paquet (5) sous l'effet de la détente simultanée des ressorts (11).

3. Dispositif selon la revendication 2, caractérisé en ce que les butées (13) des chaînes (10) sont montées sur des maillons des chaînes, conçus sous la forme de tiges (12), et les contre-butées (14) sont constituées par des anneaux (14) fixés sur le bâti et dans lesquels les tiges (12) sont guidées.

4. Dispositif selon la revendication 3, caractérisé en ce que les butées (13) des chaînes (10) sont montées de manière réglable en hauteur sur les tiges (12).
